# FASCICULE DE BREVET EUROPEEN

(11) **EP 2 904 921 B1**
(45) Date de publication et mention de la délivrance du brevet: **25.05.2016**
(21) Numéro de dépôt: 15150828.0
(22) Date de dépôt: 12.01.2015
(51) Int. Cl.: A43C 15/06

(54) **Crampon à glace à réglage longitudinal perfectionné**
Eisstollen mit perfektionierter Längseinstellung
Ice spike with improved longitudinal adjustment

(30) Priorité: 06.02.2014 FR 1400338
(43) Date de publication de la demande: 12.08.2015
(73) Titulaire: Zedel, 38920 Crolles (FR)
(72) Inventeur: Bonnet, Guillaume, 38100 Grenoble (FR)
(74) Mandataire: Hecké, Gérard

(56) Documents cités:
- DE-A1- 2 264 044
- FR-A- 942 119
- FR-A- 963 617
- FR-A1- 2 575 659
- FR-E- 54 745
- JP-U- S5 923 309
- US-A- 3 182 407
- US-A- 4 344 238

## Description

### Domaine technique de l'invention

L'invention concerne un crampon à glace comprenant un corps métallique composé :
- d'une partie antérieure ou tête et d'une partie postérieure ou talon réunie à ladite tête par des moyens de liaison flexibles coopérant avec un système de réglage de la longueur du crampon,
- et de moyens de fixation du crampon à la semelle d'une chaussure.

### Etat de la technique

Le document FR 2 575 659 décrit un crampon à glace ayant une tête et un talon reliés entre eux par des câbles flexibles coopérant avec un dispositif de serrage à boucle de retenue. Les deux câbles passent dans des maillons d'une paire de chaînettes solidaires du talon. Chaque chaînette comporte une épingle autorisant une sélection du nombre de maillons pour le réglage longitudinal. La fermeture de la boucle agit sur la longueur des câbles pour la mise sous tension de la tête et du talon.

Le document FR 942119 concerne un crampon à glace, dont le serrage du crampon à la chaussure est obtenu au moyen d'un câble muni d'un tendeur. La plaquette de fixation comprend plusieurs encoches pour l'accrochage de la tête de câble afin de régler la longueur. Le câble se trouve en liaison mécanique directe avec le système de fixation.

Le document FR 54 745 E décrit un crampon à glace selon le préambule de la revendication 1.

Selon les brevets français N° 2 509 968 et 2 457 654, la liaison mécanique entre la tête et le talon comporte une barrette métallique rigide, dont la longueur est réglable grâce à des trous ou crans successifs répartis le long de la barrette. Le réglage longitudinal s'opère par sélection d'un trou ou cran prédéterminé en fonction de la pointure désirée. Un tel ensemble tête, barrette et talon est généralement réalisé en acier, entraînant un certain poids. La présence d'une barrette rigide augmente d'autre part l'encombrement lors du rangement du crampon dans la sac de l'alpiniste ou du randonneur.

### Objet de l'invention

L'objet de l'invention consiste à réaliser un crampon à glace ayant un poids modéré, facile à régler en fonction de la pointure de la chaussure, et présentant un encombrement compact lors du rangement.
Le crampon à glace selon l'invention est caractérisé en ce les moyens de liaison flexibles sont formés par au moins une cordelette souple connectée entre la tête et le talon après passage dans des crans d'ajustage faisant partie d'un crantage solidaire du corps du crampon, le réglage longitudinal de la cordelette dans lesdits crans étant agencé pour s'adapter à la pointure de la chaussure, indépendamment des moyens de fixation du crampon.
Selon un mode de réalisation préférentiel, la cordelette est configurée selon deux brins élémentaires espacés latéralement l'un de l'autre par rapport à l'axe médian longitudinal du corps de crampon. La longueur des deux brins de la cordelette est ajustée au moyen de deux séries de crans ménagés le long des chants intérieurs opposés du talon ou de la tête. La présence des deux brins permet d'obtenir une bonne stabilité entre la tête et le talon.

Selon une caractéristique avantageuse de l'invention, chaque série de crans successifs forme un crantage rectiligne de part et d'autre de l'axe longitudinal médian.
Les deux brins peuvent être issus d'une seule cordelette formant un anneau après passage dans les crans.
Les deux brins peuvent aussi être indépendants l'un de l'autre, chaque brin étant fixé individuellement à des premiers points d'attache du talon et à des deuxièmes points d'attache de la tête après passage dans les crans d'ajustage. Les crans peuvent être soit intégrés au talon ou à la tête du crampon, soit agencés sur une pièce rapportée au talon ou à la tête.
Le talon ou la tête du crampon comporte avantageusement au moins une lumière en forme de croissant, ayant deux encoches adjacentes pour le choix de passage des brins de la cordelette, permettant d'ajuster des demi-crans de réglage.
Selon une autre caractéristique, la cordelette comporte un seul brin et une seule série de crans, s'étendant le long de l'axe médian longitudinal.
De préférence, la cordelette souple est réalisée en une matière textile à base de fibres de polyéthylène ayant une résistance à la traction élevée.

### Description sommaire des dessins

D'autres avantages et caractéristiques ressortiront plus clairement de la description qui va suivre d'un mode de réalisation de l'invention donné à titre d'exemple non limitatif et représenté aux dessins annexés, dans lesquels :
- la figure 1 est une vue en perspective d'un crampon équipé d'une liaison souple réglable selon l'invention ;
- la figure 2 est une vue de dessous de la figure 1, les étriers de fixation et la talonnière n'étant pas représentés;
- les figures 3 à 5 montrent des variantes de la figure 2 ;
- la figure 6 représente une autre variante de la figure 2 avec une cordelette à un seul brin central ;
- la figure 7 illustre une autre variante de la figure 4 ;
- les deux figures 7A et 7B montrent les ouvertures du talon pour les demi-crans de réglage ;
- la figure 8 est une vue de dessus du talon illustrant les deux séries de crantages et les deux ouvertures pour les demi-crans de réglage.

### Description détaillée de l'invention

En référence aux figures 1 et 2, un crampon à glace 10 est composé d'une partie antérieure ou tête 11, et d'une partie postérieure ou talon 12, les deux parties pouvant s'adapter à une semelle d'une chaussure d'alpiniste. La tête 11 et le talon 12 sont formés par des pièces indépendantes, chacune étant ajourée dans sa partie centrale, et réalisées en un matériau métallique, notamment en aluminium ou en acier. A la périphérie de la tête 11 et du talon 12, s'étendent une pluralité de dents 13 pointues destinées à pénétrer dans la pente de glace ou de neige dure. Toutes les dents 13 sont orientées vers le bas, sauf les deux pointes horizontales à l'avant de la tête 11.

Un premier étrier 14 de fixation en forme d'arceau est articulé transversalement à l'avant de la tête 11 pour venir en engagement avec le rebord avant de la semelle de la chaussure. Au talon 12 est articulé un deuxième étrier 15 en forme de U sur lequel est montée une talonnière 16 pour le blocage du rebord arrière de la semelle. Le deuxième étrier 15 en U est plus grand que le premier étrier 14, et ses deux extrémités sont logées de part et d'autre du talon dans l'un des trous 17 prévus dans les deux dents antérieures du talon 12. Les extrémités du premier étrier 14 peuvent également être insérées dans l'un des trous 18 espacés ménagés dans les dents 13 latérales de la tête 11.

La tête 11 et le talon 12 du crampon 10 sont reliés entre eux par des moyens de liaison flexibles coopérant avec un système de réglage 19 en longueur permettant d'adapter le crampon 10 à la pointure de la chaussure. Les moyens de liaison flexibles sont formés par une cordelette 20 configurée selon deux brins 20a, 20b élémentaires, espacés latéralement l'un de l'autre. Le système de réglage 19 comporte deux séries de crans 21 ménagés le long des chants intérieurs opposés de la partie ajourée du talon 12, chaque série constituant un crantage rectiligne de part et d'autre de l'axe médian longitudinal du crampon 10.

La cordelette 20 souple est réalisée de préférence en une matière textile ayant une résistance à la traction élevée et un allongement faible, par exemple à base de fibres de polyéthylène haute ténacité du type Dyneema (marque déposée par DSM). Il est clair que d'autres matières peuvent être utilisées, ayant une stabilité dimensionnelle à l'humidité, et une résistance à l'abrasion et à la coupure.

Les deux brins 20a, 20b des figures 1 et 2 sont issus d'une seule cordelette 20 formant un anneau après montage entre la tête 11 et le talon 12. A l'avant, les deux brins 20a, 20b traversent deux orifices 22, 23 de la tête 11, et sont reliés transversalement entre eux par un brin de liaison 24 inférieur. A l'arrière, chaque brin 20a, 20b traverse un orifice 25, 26 du talon 12 vers le bas, puis est engagé dans un évidement prédéterminé entre deux crans 21 de la série correspondante, pour revenir par le haut en étant fixé par son extrémité à un point d'attache 27, 28 du talon 12.

Le réglage longitudinal de la cordelette 20 est ainsi intégré au corps métallique du talon 12. Il suffit de détendre les deux brins 20a, 20b, et de positionner la cordelette dans les crans 21 désirés en fonction de la pointure de la chaussure. La fixation définitive du crampon 10 à la semelle de la chaussure s'effectue ensuite par basculement de la talonnière 16. Les fonctions de réglage de la pointure et de fixation du crampon, sont ainsi indépendantes l'une de l'autre.

La figure 3 montre une variante de réalisation de la figure 2, après inversion des points d'attache 27a, 28a sous la tête 11, et le brin de liaison 24a inférieur sous le talon 12. Le reste est similaire, notamment les deux séries de crans 21 du système de réglage.

Sur la variante de la figure 4, les deux extrémités de la cordelette 20, au lieu d'être fixées individuellement à des points d'attache distincts sont de la tête 11 comme à la figure 3, sont connectées directement entre elles en un point commun 29.Le reste est identique à la figure 3.

La variante de la figure 5 représente deux brins de cordelette 20a, 20b indépendants l'une de l'autre, au lieu d'une seule cordelette en anneau comme sur les figures 1 à 4. Chaque brin 20a, 20b est fixé directement à l'avant à deux points d'attache 27a, 28a de la tête 11, et aux deux autres points d'attache 27, 28 du talon après passage dans les crans 21 du système de réglage 19.

La figure 6 montre une autre variante avec un seul brin de cordelette 20 entre la tête 11 et le talon 12, au lieu des deux 20a, 20b comme sur la figure 5.
La cordelette 20 unique s'étend le long de l'axe médian longitudinal, et peut être ajustée en longueur avec une seule série de crans 21 située dans la partie centrale du talon 12. Les extrémités de la cordelette 20 sont fixées à des points d'attache 28, 28a respectivement du talon 12 et de la tête 11.

Les figures 7, 7A, 7B et 7C illustrent la possibilité d'obtenir un réglage fin de la longueur des brins de la cordelette 20a, 20b. Le corps du talon 12 comporte à cet effet deux lumières 30, 31 en forme de croissants, ayant chacun deux encoches adjacentes pour le passage des extrémités des brins 20a, 20b. On peut ainsi ajuster des demi-pointures.

## Revendications

1. Crampon à glace (10) comprenant un corps métallique composé :
- d'une partie antérieure ou tête (11), et d'une partie postérieure ou talon (12) réunie à ladite tête par des moyens de liaison flexibles coopérant avec un système de réglage (19) de la longueur du crampon,
- et de moyens de fixation du crampon à la semelle d'une chaussure,
**caractérisé en ce que** les moyens de liaison flexibles sont formés par au moins une cordelette (20) souple connectée entre la tête (11) et le talon (12) après passage dans des crans (21) d'ajustage faisant partie d'un crantage solidaire du corps du crampon, le réglage longitudinal de la cordelette (20) dans lesdits crans étant agencé pour s'adapter à la pointure de la chaussure, indépendamment des moyens de fixation du crampon.

2. Crampon à glace selon la revendication 1, **caractérisé en ce que** la cordelette (20) comprend deux brins (20a, 20b) élémentaires espacés latéralement l'un de l'autre par rapport à l'axe médian longitudinal du corps de crampon.

3. Crampon à glace selon la revendication 2, **caractérisé en ce que** la longueur des deux brins (20a, 20b) de la cordelette (20) est ajustée au moyen de deux séries de crans (21) ménagés le long des chants intérieurs opposés du talon (12) ou de la tête (11).

4. Crampon à glace selon la revendication 3, **caractérisé en ce que** chaque série de crans (21) successifs forme un crantage rectiligne de part et d'autre de l'axe longitudinal médian.

5. Crampon à glace selon l'une des revendications 2 à 4, **caractérisé en ce que** les deux brins (20a, 20b) sont issus d'une seule cordelette (20) formant un anneau après passage dans les crans (21).

6. Crampon à glace selon l'une des revendications 2 à 4, **caractérisé en ce que** les deux brins (20a, 20b) sont indépendants l'un de l'autre, chaque brin (20a, 20b) étant fixé individuellement à des points d'attache (27, 28) du talon (12) et à des points d'attache (27a, 28a) de la tête (11) après passage dans les crans (21) d'ajustage.

7. Crampon à glace selon la revendication 1, **caractérisé en ce que** la cordelette (20) comporte un seul brin et une seule série de crans (21), s'étendant le long de l'axe médian longitudinal.

8. Crampon à glace selon l'une des revendications précédentes, **caractérisé en ce que** les crans (21) sont soit intégrés au crampon, soit agencés sur une pièce rapportée au talon ou à la tête.

9. Crampon à glace selon l'une des revendications précédentes, **caractérisé en ce que** le corps du talon (12) ou de la tête (11) comporte au moins une lumière (30, 31) en forme de croissant, ayant deux encoches adjacentes pour le choix de passage des brins (20a, 20b) de la cordelette (20) permettant d'ajuster des demi-crans de réglage.

10. Crampon à glace selon l'une des revendications précédentes, **caractérisé en ce que** la cordelette (20) souple est réalisée en une matière textile à base de fibres de polyéthylène haute ténacité, ayant une résistance à la traction élevée.

## Patentansprüche

1. Eiskrampen (10) mit einem Rahmen aus Metall, der sich zusammensetzt aus:
- einem vorderen Teil oder Kopf (11) und einem hinteren Teil oder Fuß (12), der mit dem Kopf über flexible Verbindungsmittel verbunden ist, die mit einem Einstellsystem (19) für die Länge des Krampen zusammenwirken,
- und Mitteln zur Befestigung des Krampens an der Sohle eines Schuhs,
**dadurch gekennzeichnet, dass** die flexiblen Befestigungsmittel von mindestens einer elastischen Kordel (20) gebildet werden, die zwischen Kopf (11) und Fuß (12) nach dem Durchführen durch Einstellkerben (21) angebracht ist, die Bestandteil eines Verzahnungssystems sind, das fest mit dem Körper des Krampens verbunden ist, wobei die Längsverstellung der Kordel (20) in den genannten Kerben so vorgesehen ist, dass sie sich der Schuhgröße anpasst, unabhängig von den Befestigungsmitteln des Krampens.

2. Eiskrampen nach Anspruch 1, **dadurch gekennzeichnet, dass** die Kordel (20) zwei einzelne Stränge (20a, 20b) hat, die bezogen auf die Mittellängsachse des Krampenkörpers seitlich voneinander beabstandet sind.

3. Eiskrampen nach Anspruch 2, **dadurch gekennzeichnet, dass** die Länge der Stränge (20a, 20b) der Kordel (20) mittels zweier Reihen Kerben (21) eingestellt wird, die entlang der entgegengesetzten Innenkanten des Fußes (12) oder Kopfes (11) vorgesehen sind.

4. Eiskrampen nach Anspruch 3, **dadurch gekennzeichnet, dass** jede Reihe aufeinanderfolgender Kerben (21) eine gerade Verzahnung beidseits der Mittellängsachse bildet.

5. Eiskrampen nach einem der Ansprüche 2 bis 4, **dadurch gekennzeichnet, dass** die beiden Stränge (20a, 20b) aus einer einzigen Kordel (20) hervorgehen, die nach dem Durchführen durch die Kerben (21) einen Ring bildet.

6. Eiskrampen nach einem der Ansprüche 2 bis 4, **dadurch gekennzeichnet, dass** die beiden Stränge (20a, 20b) getrennt voneinander sind, wobei jeder Strang (20a, 20b) nach Durchführen durch die Einstellkerben (21) für sich an Befestigungspunkten (27, 28) des Fußes (12) und Befestigungspunkten (27a, 28a) des Kopfes (11) befestigt wird.

7. Eiskrampen nach Anspruch 1, **dadurch gekennzeichnet, dass** die Kordel (20) einen einzigen Strang und eine einzige Reihe von Kerben (21) umfasst, die sich entlang der Mittellängsachse erstrecken.

8. Eiskrampen nach einem der vorstehenden Ansprüche, **dadurch gekennzeichnet, dass** die Kerben (21) entweder in den Krampen integriert oder an einem Element vorgesehen sind, das am Fuß oder Kopf angebracht ist.

9. Eiskrampen nach einem der vorstehenden Ansprüche, **dadurch gekennzeichnet, dass** der Körper des Fußes (12) oder Kopfes (11) mindestens eine sichelförmige Öffnung (30, 31) mit zwei aneinander angrenzenden Aussparungen für die Wahl der Durchführung der Stränge (20a, 20b) der Kordel (20) umfasst, die eine Anpassung der Einstell-Halbkerben erlauben.

10. Eiskrampen nach einem der vorstehenden Ansprüche, **dadurch gekennzeichnet, dass** die elastische Kordel (20) aus Textilmaterial auf Basis von Polyethylenfasern mit hoher Zähigkeit und hoher Zugfestigkeit hergestellt ist.

## Claims

1. An ice crampon (10) comprising a metal body composed of:
- a front part or head (11) and a rear part or heel (12) connected to said head by flexible connecting means collaborating with an adjustment system (19) of the length of the crampon,
- and fixing means for attaching the crampon to the sole of a shoe,
**characterized in that** the flexible connecting means are formed by at least one flexible cord (20) connected between the head (11) and the heel (12) after passing through adjustment notches (21) forming part of a notching system securedly attached to the body of the crampon, the longitudinal adjustment of the cord (20) in said notches being arranged to adapt to the shoe size, independently from the fixing means of the crampon.

2. The ice crampon according to claim 1, **characterized in that** the cord (20) comprises two elementary strands (20a, 20b) laterally spaced apart from one another with respect to the longitudinal mid-axis of the crampon body.

3. The ice crampon according to claim 2, **characterized in that** the length of the two strands (20a, 20b) of the cord (20) is adjusted by means of two series of notches (21) arranged along opposite inner edges of the heel (12) or of the head (11).

4. The ice crampon according to claim 3, **characterized in that** each series of successive notches (21) forms a rectilinear notching system on each side of the longitudinal mid-axis.

5. The ice crampon according to one of claims 2 to 4, **characterized in that** the two strands (20a, 20b) originate from a single cord (20) forming a ring after passing through the notches (21).

6. The ice crampon according to one of claims 2 to 4, **characterized in that** the two strands (20a, 20b) are independent from one another, each strand (20a, 20b) being individually fixed to attachment points (27, 28) of the heel (12) and to attachment points (27a, 28a) of the head (11) after passing through the adjustment notches (21).

7. The ice crampon according to claim 1, **characterized in that** the cord (20) comprises a single strand and a single series of notches (21) extending along the longitudinal mid-axis.

8. The ice crampon according to one of the foregoing claims, **characterized in that** the notches (21) are either integrated in the crampon or arranged on a part added on to the heel or to the head.

9. The ice crampon according to one of the foregoing claims, **characterized in that** the body of the heel (12) or of the head (11) comprises at least one crescent-shaped aperture (30, 31) having two adjacent notches for choice of passage of the strands (20a, 20b) of the cord (20) enabling adjustment half-notches to be achieved.

10. The ice crampon according to one of the foregoing claims, **characterized in that** the flexible cord (20) is made from a textile material having a base formed by high-tenacity polyethylene fibres having a high tensile strength.
